# EUROPÄISCHE PATENTANMELDUNG

(11) **EP 4 756 151 A1**
(43) Veröffentlichungstag der Anmeldung: **10.06.2026**
(21) Anmeldenummer: 24218267.3
(22) Anmeldetag: 09.12.2024
(51) Int. Cl.: E04G 17/00, E04G 21/32

(54) **BEFESTIGUNGSVORRICHTUNG ZUR BEFESTIGUNG AN EINEM TRÄGER UND VERFAHREN ZUM ANBRINGEN UND LÖSEN VON EINEM TRÄGER.**

(71) Anmelder: Giger, Claudio, 9200 Gossau (CH)
(72) Erfinder: Giger, Claudio, 9200 Gossau (CH); Jäger, Sven, 8226 Schleitheim (CH)
(74) Vertreter: Hepp Wenger Ryffel AG

(57) **Zusammenfassung**

Die Erfindung betrifft eine Befestigungsvorrichtung zur Befestigung an einem Träger. Die Befestigungsvorrichtung umfasst ein Führungselement, ein an einem ersten Ende des Führungselementes angeordnetem festen Klemmelement, ein in einer Längsrichtung des Führungselementes axial verschiebbares Klemmelement, wobei das verschiebbare Klemmelement an einem Anschlagselement fixierbar ist, sowie mindestens ein Fallschutznetzbefestigungselement. Die Befestigungsvorrichtung umfasst zudem eine Keilvorrichtung, welche zwischen dem verschiebbaren Klemmelement und dem Anschlagselement an einem Träger befestigbar ist. Die Erfindung betrifft ausserdem ein Verfahren zum Anbringen einer Befestigungsvorrichtung an einem Träger, ein Verfahren zum Lösen einer Befestigungsvorrichtung von einem Träger, Die Verwendung einer Befestigungsvorrichtung zur Befestigung eines Fallschutznetzes und eine Absturzsicherungsvorrichtung.

## Beschreibung

Die vorliegende Erfindung betrifft eine Befestigungsvorrichtung zur Befestigung an einem Träger, ein Verfahren zum Anbringen einer Befestigungsvorrichtung an einem Träger, ein Verfahren zum Lösen einer Befestigungsvorrichtung von einem Träger, die Verwendung einer Befestigungsvorrichtung zur Befestigung eines Fallschutznetzes und eine Absturzsicherungsvorrichtung.

Um Betondecken, wie sie im Hochbau eingesetzt werden herzustellen, werden Deckenschalungen aus Schalungselementen verwendet. Das Anbringen solcher Deckenschalungen stellt hohe Anforderungen an den Arbeitsschutz, da die Arbeit in einer Höhe durchgeführt werden muss, in welcher Stürze oft in schweren oder tödlichen Arbeitsunfällen enden können. Um die Gefahr solch eines Arbeitsunfalls zu minimieren, existieren unterschiedliche Präventionsmassnahmen. So existieren spezielle Schalungssysteme, welche vom darunterliegenden Boden aus angebracht werden können, wodurch keine Absturzgefahr besteht. Alternativ können Absturzsicherungen eingesetzt werden, welche einen Sturz verhindern oder abschwächen und somit das Verletzungsrisiko minimieren können. Absturzsicherungsvorrichtung können entweder individuellen oder kollektiven Schutz bieten, wobei letzteres vorzuziehen ist.

Absturzsicherungsvorrichtungen für Deckenschalungen sind aus dem Stand der Technik bekannt.

EP3679206B1 beschreibt eine individual Absturzsicherungsvorrichtung, welche aus einem Standsockel besteht, an welchem die persönliche Schutzausrüstung befestigbar ist. Mit dieser Absturzsicherungsvorrichtung können nur einzelne Personen gesichert werden. Des Weiteren ist der Auf- und Abbau des Standsockels zeitintensiv.

EP1899551B1 beschreibt ein Deckenschalungssystem, welches aus mehreren Rostelementen besteht. Da die Rostelemente in geringem Abstand montiert werden, kann dadurch ein kollektiver Absturzschutz erreicht werden. Damit keine Person abstürzen kann, müssen die Rostelemente in geringem Abstand verlegt werden, was ressourcen- und zeitintensiv ist.

DE102017123014A1 beschreibt eine kollektive Absturzsicherungsvorrichtung, welche aus mehreren Distanzelementen besteht. Die Distanzelementen befinden sich jeweils zwischen zwei Jochhölzern. Die Distanzelemente werden von einer Befestigungsvorrichtung gehalten, an welchen sich Haken befinden, welche ein Fallschutznetz aufnehmen können. Die Absturzsicherungsvorrichtung besteht dabei aus mehreren Einzelteilen, welche den Auf- und Abbau zeitintensiv gestaltet. Des Weiteren können die Befestigungsvorrichtungen nicht ohne Hilfsmittel wie Leitern an den Jochhölzern befestigt werden, was ebenfalls zeitintensiv ist und zusätzliche Unfallrisiken birgt.

Es ist die Aufgabe der Erfindung die Nachteile im Stand der Technik zu überwinden. Insbesondere soll durch eine Befestigungsvorrichtung zur Befestigung an einem Träger und zur Befestigung eines Fallschutznetzes ein kollektiver Absturzschutz, insbesondere bei Deckenschalungen, ermöglicht werden, welcher schnell und effizient montiert und demontiert werden kann.

Die Aufgabe wird durch eine Befestigungsvorrichtung zur Befestigung an einem Träger, ein Verfahren zum Anbringen einer Befestigungsvorrichtung an einem Träger, ein Verfahren zum Lösen einer Befestigungsvorrichtung von einem Träger, die Verwendung einer Befestigungsvorrichtung zur Befestigung eines Fallschutznetzes und eine Absturzsicherungsvorrichtung gemäss den unabhängigen Ansprüchen gelöst.

Insbesondere wird die Aufgabe durch eine Befestigungsvorrichtung zur Befestigung an einem Träger gelöst. Die Befestigungsvorrichtung umfasst ein Führungselement, ein an einem ersten Ende des Führungselementes angeordnetem festen Klemmelement, ein in einer Längsrichtung des Führungselementes axial verschiebbares Klemmelement, wobei das verschiebbare Klemmelement an einem Anschlagselement fixierbar ist und mindestens ein Fallschutznetzbefestigungselement. Die Befestigungsvorrichtung ist durch eine Keilvorrichtung zwischen dem verschiebbaren Klemmelement und dem Anschlagselement an einem Träger befestigbar.

Eine Befestigungsvorrichtung bezeichnet in diesem Fall eine Vorrichtung zur Befestigung an einem Träger, welche ein Fallschutznetz aufnehmen kann, wodurch ein kollektiver Absturzschutz bei Bauarbeiten, insbesondere Deckenschalungsarbeiten, gebildet werden kann. Ein Träger bezeichnet in diesem Fall, ein Bauelement welches zum temporären oder permanenten stützen oder tragen von Lasten dienen kann. Insbesondere werden unter einem Träger Vollwandträger aus Holz gemäss DIN EN 133377:2022-11, mit einer Höhe von 20 cm verstanden. Es ist offensichtlich, dass die Befestigungsvorrichtung auch an Trägern, welche nicht dieser Norm entsprechen befestigbar ist.

Das Führungselement umfasst eine Höhe, welche höher als die Höhe des Trägers ist, an welchem das Befestigungselement befestigt werden soll. Ein Teil des Führungselements kann als Grifffläche ausgebildet sein. Die Breite und Länge des Führungselements sind vorzugsweise so ausgebildet, dass das Führungselement sicher mit einer Hand gehalten werden kann. Denkbar sind eine Breite und Länge, welche kleiner als 100 mm, insbesondere kleiner als 50 mm ist.

Das Führungselement kann als Anschlag beim Befestigen der Befestigungsvorrichtung an einem Träger dienen.

Ein festes Klemmelement bezeichnet in diesem Fall ein Klemmelement, welches nicht relativ zum Führungselement bewegbar ist und zumindest teilweise auf einem Träger aufliegen kann. Das feste Klemmelement umfasst mindestens eine Fläche, welche auf einem Träger aufliegen kann und als Jochträgerklemmfläche oder als Sattelträgerklemmfläche ausgebildet ist. Die Länge dieser Fläche kann mindestens der Hälfte von der Breite des zu klemmenden Trägers, vorzugsweise mindestens der Breite des zu klemmenden Trägers, entsprechen. Die Breite der Fläche kann kleiner als die Läge der Klemmfläche sein.

Eine Jochträgerklemmfläche bezeichnet in diesem Fall eine Fläche, welche auf einem Jochträger aufliegen kann und diesen in Verbindung mit einer weiteren Klemmfläche einklemmen kann.

Eine Sattelträgerklemmfläche bezeichnet in diesem Fall eine Fläche, welche auf einem Sattelträger oder einem Flansch eines Sattelträgers aufliegen kann und diesen in Verbindung mit einer weiteren Klemmfläche direkt oder indirekt einklemmen kann.

Das feste Klemmelement kann durch Schraubverbindungen lösbar oder durch eine Schweissverbindung unlösbar am Führungselement angebracht werden. Denkbar sind auch andere geeignete Fügeverfahren. Des Weiteren ist es auch denkbar, dass das feste Klemmelement durch Biegen des Führungselements gebildet werden kann.

Ein verschiebbares Klemmelement bezeichnet in diesem Fall ein Klemmelement, welches axial zum Führungselement bewegbar ist und zumindest teilweise an einem Träger, insbesondere einer Trägerunterseite, anliegen kann. Das verschiebbare Klemmelement kann mindestens eine Klemmfläche umfassen. Des Weiteren kann das verschiebbare Klemmelement eine untere Anschlagfläche umfassen, welche durch ein Distanzelement von der Klemmfläche getrennt sein kann.

Die Länge der Klemmfläche kann mindestens der Hälfte von der Breite des zu klemmenden Trägers, vorzugsweise mindestens der Breite des zu klemmenden Trägers, entsprechen. Die Breite der Klemmfläche kann kleiner als die Läge der Klemmfläche sein.

Das dem Führungselement abgewandte Ende der Klemmfläche kann zum festen Klemmelement hin gebogen sein, wodurch ein unbeabsichtigtes Verschieben der Befestigungsvorrichtung verhindert werden kann.

Das Distanzelement kann eine Höhe von 80 mm bis 120 mm, insbesondere 100 mm, umfassen und kann zylindrisch oder quaderförmig sein. Das Distanzelement kann eine durchgängige Nut umfassen, welche die Keilvorrichtung lagern kann.

Ein Anschlagelement bezeichnet in diesem Fall ein Element, welches dazu geeignet ist, die Verschiebung des verschiebbare Klemmelement in axiale Richtung des Führungselements zu begrenzen. Das Anschlagelement kann ein Durchführungselement wie beispielsweise eine Durchgangsbohrung oder ein durchgängiges Langloch umfassen, welches dazu geeignet ist, das Distanzelement des verschiebbaren Klemmelements zu lagern.

Das Anschlagelement kann durch Schraubverbindungen lösbar oder durch eine Schweissverbindung unlösbar am Führungselement angebracht werden. Denkbar sind auch andere geeignete Fügeverfahren.

Ein Fallschutznetzbefestigungselement bezeichnet in diesem Fall ein Befestigungselement, welches dazu geeignet ist, ein Fallschutznetz an der Befestigungsvorrichtung zu befestigen. Denkbar ist, dass zwei Fallschutznetzbefestigungselement auf sich gegenüberliegenden Seiten der Befestigungsvorrichtung angeordnet sind, um die Flexibilität beim Befestigen des Fallschutznetzes zu erhöhen. Es ist ebenfalls denkbar, dass mehrere Fallschutznetzbefestigungselemente auf unterschiedlichen Höhen am Führungselement angeordnet sind.

Das Fallschutznetzbefestigungselement kann durch Schraubverbindungen lösbar oder durch Schweissverbindungen unlösbar am Führungselement angebracht werden. Denkbar sind auch andere geeignete Fügeverfahren.

Eine Keilvorrichtung bezeichnet in diesem Fall eine vollständig oder zumindest teilweise keilförmig ausgebildete Vorrichtung, welche dazu geeignet ist, dass verschiebbare Klemmelement zwischen einer Trägerunterseite und dem Anschlagelement einzuklemmen. Zwischen der Keilvorrichtung, dem Anschlagelement und dem verschiebbaren Klemmelement kann dabei eine selbsthemmende Verbindung bestehen.

Die Befestigungsvorrichtung ist durch eine Keilvorrichtung zwischen dem verschiebbaren Klemmelement und dem Anschlagselement an einem Träger befestigbar

Die Keilvorrichtung kann als Keil ausgebildet sein, welcher zwei sich gegenüberliegende Schlagflächen umfasst.

Durch die Schlagflächen kann der Keil mit einem Hammer oder einem anderen Schlagwerkzeug durch einen oder mehrere Schläge befestigt oder gelöst werden. Das Befestigen und Lösen kann schnell und ohne Spezialwerkzeug durchgeführt werden. Die Schlagfläche, welche dazu geeignet ist, den Keil zu befestigen, liegt der Seite der kleinsten Ausdehnung des Keils gegenüber.

Die Schlagfläche, welche zum Lösen des Keils geeignet ist, befindet sich an der Seite der kleinsten Ausdehnung des Keils. Die Schlagflächen könne gleich gross ausgebildet sein. Denkbar ist insbesondere, dass die Schlagfläche zum Lösen zusätzlich als Anschlag fungiert und dadurch der Keil nicht von der Befestigungsvorrichtung entfernbar ist. Des Weiteren können die Schlagflächen gegenüber dem restlichen Keil verbreitert ausgebildet sein. Der Keilwinkel des Keils kann zwischen 5° und 25°, insbesondere 18°, umfassen. Denkbar ist, dass die Keilhöhe zwischen 10 mm und 80 mm, insbesondere 45 mm beträgt. Des Weiteren ist es denkbar, dass der Keil eine Länge zwischen 60°mm und 150 mm, insbesondere 105 mm umfasst.

Die Keilvorrichtung kann als Doppelkeil ausgebildet sein, welcher zwei sich gegenüberliegende Schlagflächen umfasst und wobei die kleinste Ausdehnung des Keils im Wesentlichen in der Mitte angeordnet ist.

Durch die Verwendung eines Doppelkeils kann die Befestigungsvorrichtung flexibler an einem Träger befestigt werden. Durch die gegenüberliegenden Schlagflächen kann die Befestigungsvorrichtung durch einen oder mehrere Schläge auf eine beliebige Schlagfläche an einem Träger befestigt werden. Die Befestigungsvorrichtung kann durch einen oder mehrere Schläge auf die gegenüberliegende Schlagfläche von einem Träger gelöst werden. Durch die höhere Flexibilität kann die Montage- und Demontagegeschwindigkeit erhöht werden. Der Doppelkeil kann aus einen Stück gefertig werden oder durch das Fügen von zwei einzelnen Keilen gefertigt werden. Der Doppelkeil ist vorzugsweise in zwei Ebenen spiegelsymmetrisch. Die Schlagflächen können gegenüber dem restlichen Doppelkeil verbreitert ausgebildet sein, um die Schlagfläche zu vergrössern.

Die Keilwinkel des Doppelkeils können zwischen 5° und 25°, insbesondere 18°, umfassen. Denkbar ist, dass die Doppelkeilhöhe zwischen 10 mm und 80 mm, insbesondere 45 mm beträgt. Des Weiteren ist es denkbar, dass der Doppelkeil eine Länge zwischen 120°mm und 300 mm, insbesondere 210 mm umfasst.

Das Führungselement kann einen runden oder abgerundet-rechteckigen Querschnitt aufweisen und insbesondere hohl sein. Das Führungselements kann in einer Ausführungsform einen elliptischen Querschnitt aufweisen oder einen beliebigen Querschnitt, welcher dazu geeignet ist das Führungselement zu greifen.

Das Führungselement kann als Rohr oder Hohlprofil ausgebildet sein. Das Führungselement kann geschweisst oder gewalzt werden. Denkbar ist, dass bei einem abgerundet-rechteckigen Querschnitt das Rechteck als Quadrat ausgebildet sein kann. Zudem ist es auch denkbar, dass die längere Seite des abgerundet-rechteckigen Querschnitt doppelt so lang ist wie die kürzere Seite.

Durch solche Querschnitte können scharfe Kanten und somit das Verletzungsrisiko vermindert werden.

Durch eine hohle Ausführung des Führungselementes kann die Masse der Befestigungnsvorrichtung reduziert werden. Dies kann einer Person erlauben, Befestigungselemente schneller und kraftsparender anzubringen.

Denkbar ist auch, dass das Führungselement vollständig oder teilweise ein Oberflächenprofil umfasst, welches die Griffigkeit des Führungselements erhöhen kann. Das Oberflächenprofile kann beispielsweise durch Einprägen wie rändeln oder kordeln gefertigt werden.

Das Führungselement kann eine Höhe H zwischen 350 mm und 1500 mm, vorzugsweise zischen 500 mm und 900 mm, insbesondere 700 mm, umfassen Die Höhe entspricht der grössten Abmessung des Führungselementes.

Durch solch eine Höhe des Führungselements ist es möglich, das Befestigungselement vom darunterliegenden Stockwerk an einen Träger anzubringen, ohne dabei ein Hilfsmittel, wie eine Leiter oder andere Steighilfen zu verwenden. Denkbar ist, dass dadurch Deckenhöhen von bis zu 3.2 m ohne Hilfsmittel von einer Person mit durchschnittlicher Körpergrösse erreicht werden können. Dies kann ein schnelles Anbringen der Befestigungselemente ermöglichen und vermindert gleichzeitig das Unfallrisiko, da vom Boden aus, ohne Hilfsmittel, gearbeitet werden kann.

Das Anschlagselement kann als U-förmiges Profil ausgebildet sein, wobei die U-förmige Öffnung dem festen Klemmelement abgewandt ist und die Basis des Profils ein Durchführungselement umfasst.

Durch das U-förmige Profil kann eine zum Schweissen ausreichend Kontaktfläche zum Führungselement gewährleistet werden und ist gleichzeigt Massesparend. Des Weiteren kann durch die Öffnung des U-förmigen Profils die Bewegungsfreiheit des beweglichen Anschlagelements erhöht werden.

Denkbar ist auch, dass das Anschlagelement als Hohlprofil oder Flachprofil ausgebildet ist.

Das Durchführungselement erlaubt es, zylindrische oder quaderförmige Distanzelemente des verschiebbaren Klemmelements zu lagern. Das Durchführungselement kann beispielsweise als Nut oder Langloch ausgebildet sein und kann gefräst, gestanzt oder geschnitten werden. Das Schneiden des Durchführungselement kann beispielsweise mittels autogenem Brennschneiden, Laserschneiden, Plasmaschneiden, Wasserstrahlschneiden oder Sägen durchgeführt werden.

Es ist denkbar, dass in einer Ausführungsform das Anschlagselement in einer Längsrichtung des Führungselementes axial verschiebbar und befestigbar sein kann. Dadurch ist die Distanz zwischen festem Klemmelement und verschiebbarem Klemmelement anpassbar. Dies erlaubt es, die Distanz der Höhe des zu klemmenden Trägers anzupassen, wodurch ein grösserer Einsatzbereich der Befestigungsvorrichtung ermöglicht wird.

Das verschiebbare Klemmelement kann um eine, der Längsausdehnung des Anschlagselements wesentlich parallelen Achse kippbar sein. Dadurch dass das verschiebbare Klemmelement kippbar ist, können auch bei nicht parallelen Trägern sowohl die Jochträgerklemmfläche und/oder Sattelträgerklemmfläche des festen Klemmelements als auch die Klemmfläche des verschiebbaren Klemmelements auf dem Träger aufliegen. Dass das verschiebbare Klemmelement kippbar ist, kann dadurch erreicht werden, dass das Distanzelement des verschiebbaren Klemmelements mit Spiel im Durchführungselement des Anschlagelements gelagert ist. Das Spiel kann beispielsweise zwischen 2 mm und 5 mm betragen.

Das feste Klemmelement kann mindestens eine Fläche, insbesondere drei Flächen, umfassen. Mindestens eine der Flächen kann als Jochträgerklemmfläche oder als Sattelträgerklemmfläche ausgebildet sein.

Die Jochträgerklemmfläche kann auf einem Jochträger aufliegen. Die Sattelträgerklemmfläche ist im Wesentlichen parallel zur Jochträgerklemmfläche ausgebildet und kann auf einem Flansch eines Sattelträgers aufliegen.

Denkbar ist, dass das feste Klemmelement eine Jochträgerklemmfläche oder eine Sattelträgerklemmfläche umfasst. Insbesondere ist es denkbar, dass das feste Klemmelement eine Jochträgerklemmfläche und eine Sattelträgerklemmfläche umfasst. Die Sattelträgerklemmfläche kann näher am ersten Ende des Führungselements angeordnet sein als die Jochträgerklemmfläche, wobei der parallele Abstand zwischen Sattelträgerklemmfläche und Jochträgerklemmfläche maximal 40 mm beträgt.

Durch eine Sattelträgerklemmfläche und eine Jochträgerklemmfläche kann eine Befestigungsvorrichtung an einem Sattelträger und einem Jochträger angebracht werden. Dadurch kann die Stabilität der Trägerkonstruktion verbessert werden.

Es ist auch denkbar, dass das feste Klemmelement eine Jochträgerklemmfläche, eine Sattelträgerklemmfläche und eine dritte nichtklemmende Fläche umfasst, wobei die Jochträgerklemmfläche zwischen der nichtklemmenden Fläche und der Sattelträgerklemmfläche angeordnet sein kann. Die nichtklemmende Fläche kann gleich wie die Sattelträgerklemmfläche ausgebildet sein.

Durch die Verwendung von einer Sattelträgerklemmflächen und einer nichtklemmenden Fläche, welche gleich wie die Sattelträgerklemmfläche ausgebildet, kann die Flexibilität der Montageausrichtung der Befestigungsvorrichtung erhöht werden.

Die Sattelträgerklemmfläche kann mindestens eine, vorzugsweise zwei, zum verschiebbaren Klemmelement hingeneigte, Teilfläche umfassen.

Die Teilfläche kann sich an den Ecken und/oder Kanten der Sattelträgerklemmfläche befinden und kann weniger als die Hälfe der Sattelträgerklemmfläche umfassen.

Der Winkel zwischen Teilfläche und Sattelträgerklemmfläche kann mehr als 135° betragen und vorzugsweise 150° betragen.

Die Teilflächen können beim Befestigen der Befestigungsvorrichtung in den Sattelträger greifen, wodurch ein Verschieben der Befestigungsvorrichtung verhindert wird. Dadurch wird die Befestigungsvorrichtung sicherer in der Anwendung.

Die Teilflächen können durch Biegen gefertigt werden. Des Weiteren ist es denkbar, dass anstelle der Teilflächen andere Elemente oder Profile auf die Sattelträgerklemmfläche aufgebracht werden, welche in den Holzträger greifen können und dadurch ein Verschieben der Befestigungsvorrichtung verhindern können.

Das Fallschutznetzbefestigungselement kann einen Haken umfassen. Ein Haken erlaubt eine schnelle Montage und Demontage des Fallschutznetztes an der Befestigungsvorrichtung. Denkbar ist, dass der Haken als C-förmiger Haken ausgebildet ist, wodurch ein schnelles Ein- und Aushängen des Fallschutznetztes ermöglicht werden kann und gleichzeigt das unbeabsichtigte aushängen erschwert wird. Die beiden Enden eines C-förmigen Hakens können zur Seite gebogen sein. Denkbar ist auch, dass der Haken als Karabinerhaken ausgebildet ist, wodurch die Sicherheit gegen unbeabsichtigtes Aushängen des Fallschutznetzes erhöht werden kann. Des Weiteren ist es denkbar, dass das Fallschutznetzbefestigungselement eine Bohrung oder Öse umfassen kann, wobei das Fallschutznetz mit einem losen Haken, insbesondere einem losen Karabinerhaken, mit der Befestigungsvorrichtung verbunden werden kann.

Die Befestigungsvorrichtung kann Stahl, vorzugsweise verzinkten Stahl, umfassen.

Eine Befestigungsvorrichtung aus Stahl ist robust, kostengüstig und schweissbar. Durch das Verzinken des Stahls kann zudem die Korrosionsbeständigkeit der Befestigungsvorrichtung erhöht werden. Es ist auch denkbar, den verwendeten Stahl durch andere geeignete Verfahren vor Korrosion zu schützen, wie beispielsweise brünieren, lackieren oder pulverbeschichten. Die Befestigungsvorrichtung kann in einer Ausführungsform nichtrostenden Stahl umfassen.

Denkbar ist auch, dass die Befestigungsvorrichtung Aluminium, insbesondere eloxiertes Aluminium oder andere metallische Werkstoffe umfasst.

Desweitern ist es denkbar, dass ein Teil des Führungselements mit Kunststoff, insbesondere einem Elastomer ummantelt ist, um die Griffigkeit der Befestigungsvorrichtung zu verbessern.

Die Aufgabe der Erfindung wird ausserdem durch ein Verfahren zum Anbringen einer Befestigungsvorrichtung, an mindestens einem Träger gelöst. Das Anbringen kann das Positionieren mindestens einer Fläche des festen Klemmelements auf einer Trägeroberseite umfassen. Das verschiebbare Klemmelement kann anschliessend durch die Keilvorrichtung zwischen einer Trägerunterseite und dem Anschlagelement eingeklemmt werden, wodurch die Befestigungsvorrichtung den Träger zwischen dem festen Klemmelement und dem verschiebbaren Klemmelement einklemmt.

Das Positionieren der Befestigungsvorrichtung, insbesondere des festen Klemmelements am Träger kann von einer Person, welche sich auf dem darunterliegenden Stockwerk befindet, durchgeführt werden. Das Führungselement kann dabei teilweise am Träger anliegen. Das Einklemmen des verschiebbare Klemmelements kann durch einen oder mehrere Schläge mit einem Hammer auf eine Schlagfläche der Keilvorrichtung erfolgen.

Es ist auch denkbar, dass die Befestigungsvorrichtung an zwei Trägern, insbesondere einem Jochträger und einem Sattelträger, befestigt wird. Die Befestigungsvorrichtung kann dabei so positioniert werden, dass eine Jochträgerklemmfläche auf dem Jochträger aufliegt und eine Sattelträgerklemmfläche auf einem Flansch des Sattelträger aufliegt.

Die Aufgabe der Erfindung wird ausserdem durch ein Verfahren zum Lösen einer Befestigungsvorrichtung von mindestes einem Träger gelöst. Das verschiebbaren Klemmelements kann gelöst werden und die Befestigungsvorrichtung kann vom Träger entfernt werden.

Das Lösen der Befestigungsvorrichtung, von mindestens einem Träger kann von einer Person, welche sich auf dem darunterliegenden Stockwerk befindet, durchgeführt werden. Das verschiebbare Klemmelement kann durch die Verschiebung der Keilvorrichtung erfolgen. Die Keilvorrichtung kann mit eine oder Schlägen eines Hammers auf eine Schlagfläche verschoben werden, wobei sich die Schlagfläche von der zur Befestigung verwendeten Schlagfläche unterscheidet. Die Befestigungsvorrichtung kann anschliessend vom Trägern entfernt werden.

Die Aufgabe der Erfindung wird ausserdem durch die Verwendung einer Befestigungsvorrichtung wie oben offenbart zur Befestigung eines Fallschutznetzes gelöst.

Durch die Verwendung einer Befestigungsvorrichtung kann ein Fallschutznetz schnell und zuverlässig ohne Spezialwerkzeug an einem oder mehreren Trägern befestigt werden.

Die Aufgabe der Erfindung wird ausserdem durch ein Absturzsicherungsvorrichtung gelöst. Die Absturzsicherungsvorrichtung kann mindestens ein Fallschutznetz und mindestens vier Befestigungsvorrichtungen, wie vorhergehend beschrieben, umfasst.

Eine Absturzsicherungsvorrichtung bezeichnet in diesem Fall eine Vorrichtung, welche dazu geeignet ist, einen Sturz zu verhindern oder deren Auswirkungen zu vermindern.

Mindestens zwei Befestigungsvorrichtungen können an einem ersten Träger befestigbar sein und einen Abstand zwischen 0.5 m und 2.5 m umfassen. Zwei weitere Befestigungsvorrichtungen können ebenfalls in einem Abstand zwischen 0.5 m und 2.5 m an einem zweiten Träger befestigbar sein, wobei der zweite Träger im Wesentlichen parallel zum ersten Träger ausgerichtet sein kann und sich im Wesentlichen auf derselben Höhe befinden kann. Die beiden Träger können einen Abstand zwischen 0.5 m bis 4 m aufweisen. Denkbar ist, dass der Abstand zwischen zwei Befestigungsvorrichtungen vom verwendeten Fallschutznetz abhängt. Denkbar ist jedoch auch jede weitere Anordnung der Befestigungsvorrichtungen, welche ein sicheres Befestigen des Fallschutznetzes erlauben.

Das Fallschutznetz kann mindestens an einem Fallschutznetzbefestigungselement pro Befestigungsvorrichtung befestigt sein. Solch eine Absturzsicherungsvorrichtung erlaubt eine schnelle und zuverlässige, kollektive Absturzsicherung.

Die Erfindung wird in den folgenden Figuren näher erläutert. Es zeigen:
- **FIG 1:**: Perspektivische Darstellung einer Befestigungsvorrichtung,
- **FIG 2:**: Perspektivische Darstellung der in Fig. 1 gezeigten Befestigungsvorrichtung ohne verschiebbares Klemmelement und ohne Anschlagselement,
- **FIG 3:**: Vorderansicht der in Fig. 1 gezeigten Befestigungsvorrichtung,
- **FIG 4:**: Vorderansicht der in Fig. 1 gezeigten Befestigungsvorrichtung mit Jochträger,
- **FIG 5:**: Vorderansicht der in Fig. 1 gezeigten Befestigungsvorrichtung mit Jochträger und Sattelträger,
- **FIG 6:**: Seitenansicht der in Fig. 1 gezeigten Befestigungsvorrichtung,
- **FIG 7:**: Vorderansicht eines Anschlagselement,
- **FIG 8:**: Vorderansicht eines Doppelkeils,
- **FIG 9:**: Vorderansicht eines einfachen Keils mit zwei Schlagflächen.

**Figur 1** zeigt eine perspektivische Darstellung einer Befestigungsvorrichtung 1. Die Befestigungsvorrichtung 1 umfasst ein Führungselement 2 welches als abgerundetes-rechteckiges Hohlprofil ausgebildet ist. Das feste Klemmelement 3 befindet sich am oberen Ende des Führungselements 2 und ist angeschweisst. Das Anschlagelement 5 ist ebenfalls am Führungselement angeschweisst und ragt in dieselbe Richtung wie das feste Klemmelement 3. Das Anschlagelement 5 ist als U-förmiges Profil ausgebildet und umfasst ein als Langloch ausgebildetes Durchführungselement 21, welches das verschiebbare Klemmelement 4 lagert.

Das verschiebbare Klemmelement 4 umfasst eine Klemmfläche 28 welche dem festen Klemmelement 3 zugewandt ist. Die Klemmfläche 28 ist an der führungselementabgewandten Seite zum verschiebbaren Klemmelement gebogen. Der gebogene Teil 26 der Klemmfläche 28 verhindert das unbeabsichtigte Verschieben eines Trägers (nicht dargestellt). Das verschiebbare Klemmelement 4 umfasst zudem ein Distanzelement 18 welches einen rechteckigen Querschnitt umfasst und 100 mm hoch ist. Das Distanzelement 18 ist im Durchführungselement 21 des Anschlagelements 5 gelagert. Das Distanzelement 18 umfasst ein Langloch, in welcher die Keilvorrichtung 7 gelagert ist. Das verschiebbare Klemmelement 4 umfasst zudem eine untere Anschlagfläche 20, welche verhindert, dass das verschiebbare Klemmelement 4 aus dem Durchführungselement 21 des Anschlagelements 5 bewegt werden kann. Die untere Anschlagfläche 20 ist am Distanzelement 18 angeschweisst.

Die Keilvorrichtung 7 ist als Doppelkeil 14 mit zwei gegenüberliegenden Schlagflächen 8 ausgebildet. Die Schlagflächen 8 sind verbreitert und am Doppelkeil 14 angeschweisst.

Die Befestigungsvorrichtung 1 umfasst zwei Fallschutznetzbefestigungselemente 6, welche als C-förmige Haken ausgebildet sind. Die Fallschutznetzbefestigungselemente 6 sind an zwei sich gegenüberliegenden Flächen und auf gleicher Höhe, an das Führungselements 2 geschweisst. Die Befestigungsvorrichtung ist aus verzinktem Stahl gefertigt.

**Figur 2** zeigt dieselbe perspektivische Darstellung der in Fig. 1 gezeigten Befestigungsvorrichtung 1, jedoch ohne verschiebbares Klemmelement 4 und ohne Anschlagselement 5.

Das als Langloch ausgebildete Durchführungselement 21 besitzt eine Breite von 12 mm. Das in Fig. 1 dargestellte Distanzelement 18 des verschiebbaren Klemmelements 4 besitzt eine Breite von 10 mm, wodurch das verschiebbaren Klemmelements 4 um die Achse 16 kippbar ist.

**Figur 3** zeigt die Vorderansicht der in Fig. 1 gezeigten Befestigungsvorrichtung 1. Das festen Klemmelement 3 umfasst drei Flächen 9, wobei eine Fläche 9 als Jochträgerklemmfläche 12 ausgebildet ist, eine Flächen 9 als Sattelträgerklemmfläche 13 ausgebildet ist und eine Fläche 9 als nichtklemmende Fläche 27 ausgebildet ist. Die nichtklemmende Fläche 27 ist wie die Sattelträgerklemmfläche 13 aufgebaut. Der parallele Abstand der Jochträgerklemmfläche 12 zu der Sattelträgerklemmfläche 13 beträgt 40 mm, wobei sich die Sattelträgerklemmfläche 13 näher am oberen Ende des Führungselements 2 befinden. Die Sattelträgerklemmfläche 13 und die nichtklemmende Fläche 27 umfassen an den Ecken geneigte Teilflächen 11 welche zum verschiebbaren Klemmelement 4 geneigt sind.

Die als C-förmige Haken ausgebildeten Fallschutznetzbefestigungselemente 6, umfassen jeweils gebogene Enden, wobei jeweils das untere Ende des C-förmige Haken 15° auf die eine Seite geneigt ist und das obere Ende des C-förmige Haken 15° auf die gegenüberliegende Seite geneigt ist.

**Figur 4** zeigt die Vorderansicht der in Fig. 1 gezeigten Befestigungsvorrichtung 1, wobei die Befestigungsvorrichtung 1 an einem Träger 101 befestigt ist. Der Träger 101 ist als Jochträger 102 ausgebildet. Die Jochträgerklemmfläche 12 liegt auf der Trägeroberseite 106 des Jochträgers 102 auf. Die Klemmfläche 28 des verschiebbaren Klemmelements 4 liegt an der Unterseite 105 des Jochträgers 102 an. Die Keilvorrichtung 7, welche als Doppelkeil 14 ausgebildet ist, ist zwischen der dem beweglichen Klemmelement 4 und dem Anschlagelement 5 eingeklemmt. Der Jochträger 102 wird dadurch zwischen dem festen Klemmelement 3 und dem verschiebbaren Klemmelement 4 eingeklemmt.

**Figur 5** zeigt die Vorderansicht der in Fig. 1 gezeigten Befestigungsvorrichtung 1, wobei die Befestigungsvorrichtung 1 an zwei Trägern 101 befestigt ist. Ein Träger 101 ist als Jochträger 102 ausgebildet und ein Träger 101 ist als Sattelträger 103 ausgebildet. Die Jochträgerklemmfläche 12 liegt auf der Trägeroberseite 106 des Jochträgers 102 auf. Die Sattelträgerklemmfläche 13 liegt auf einem Flansch 107 des Sattelträgers 103 auf. Die Klemmfläche 28 des verschiebbaren Klemmelements 4 liegt an der Unterseite 105 des Jochträgers 102 an. Die Keilvorrichtung 7, welche als Doppelkeil 14 ausgebildet ist, ist zwischen dem beweglichen Klemmelement 4 und dem Anschlagelement 5 eingeklemmt. Der Jochträger 102 wird dadurch zwischen dem festen Klemmelement 3 und dem verschiebbaren Klemmelement 4 eingeklemmt. Der Sattelträger 103 wird dadurch zwischen dem festen Klemmelement 3 und den Jochträger 102 eingeklemmt.

**Figur 6** zeigt eine Seitenansicht der in Fig. 1 gezeigten Befestigungsvorrichtung 1. Die Höhe H der Befestigungsvorrichtung beträgt 700 mm. Der Winkel zwischen den Teilfläche 11 und der Sattelträgerklemmfläche 13 beträgt jeweils 150°.

**Figur 7** zeigt eine Vorderansicht eines Anschlagselement 5. Das Anschlagselement 5 ist als U-förmiges Profil ausgebildet und umfasst an der Basis ein Durchführungselement 21, welches als Langloch ausgebildet ist. Das U-förmige Profil ist 25 mm breit, 30 mm hoch und aus 4 mm starkem verzinkten Stahl gefertigt. Das Durchführungselement 21 umfasst eine Breite von 12 mm. Das Anschlagselement 5 ist aus verzinktem Stahl gefertigt.

**Figur 8** zeigt eine Vorderansicht einer Keilvorrichtung 7, welche als eines Doppelkeil 14 ausgebildet ist. Der Doppelkeil 14 ist so ausgebildet, dass die kleinste Ausdehnung des Keils in der Mitte angeordnet ist. Der Doppelkeil ist 210 mm lang und 45 mm hoch und besitzt eine nicht sichtbare Breite von 8 mm. Der Doppelkeil 14 besitzt zwei Keilwinkel α welche jeweils 17° betragen und zwei sich gegenüberliegende Schlagflächen 8. Der Doppelkeil 14 ist aus verzinktem Stahl gefertigt.

**Figur 9** zeigt eine Vorderansicht einer Keilvorrichtung 7, welche als Keil 15 ausgebildet ist. Der Keil 15 ist 105 mm lang und 45 mm hoch und besitzt eine nicht sichtbare Breite von 8 mm. Der Keil 15 besitzt einen Keilwinkel α von 18° und zwei sich gegenüberliegende Schlagflächen 8. Eine Schlagfläche 8, welche zum Lösen der Befestigungsvorrichtung geeignet ist, befindet sich an der Seite der kleinste Ausdehnung 22 des Keils 15 und ist angeschweisst, wodurch zwei gleichgrosse Schlagflächen 8 erreicht werden. Der Keil 15 ist aus verzinktem Stahl gefertigt.

## Patentansprüche

1. Befestigungsvorrichtung (1) zur Befestigung an einem Träger (101) umfassend ein Führungselement (2), ein an einem ersten Ende des Führungselementes angeordnetem festen Klemmelement (3), ein in einer Längsrichtung des Führungselementes axial verschiebbares Klemmelement (4), wobei das verschiebbare Klemmelement (4) an einem Anschlagselement (5) fixierbar ist, sowie mindestens ein Fallschutznetzbefestigungselement (6) **dadurch gekennzeichnet, dass** die Befestigungsvorrichtung (1) durch eine Keilvorrichtung (7) zwischen dem verschiebbaren Klemmelement (4) und dem Anschlagselement (5) an einem Träger (101) befestigbar ist.

2. Befestigungsvorrichtung (1) nach Anspruch 1, **dadurch gekennzeichnet, dass** die Keilvorrichtung (7) als Keil (15) ausgebildet ist, welcher zwei sich gegenüberliegende Schlagflächen (8) umfasst.

3. Befestigungsvorrichtung (1) nach Anspruch 1, **dadurch gekennzeichnet, dass** die Keilvorrichtung (7) als Doppelkeil (14) ausgebildet ist, welcher zwei sich gegenüberliegende Schlagflächen (8) umfasst und wobei die kleinste Ausdehnung des Keils im Wesentlichen in der Mitte angeordnet ist.

4. Befestigungsvorrichtung (1) nach einem der vorhergehenden Ansprüche, **dadurch gekennzeichnet, dass** das Führungselement (2), einen runden oder abgerundet-rechteckigen Querschnitt aufweist und insbesondere hohl ist.

5. Befestigungsvorrichtung (1) nach einem der vorhergehenden Ansprüche, **dadurch gekennzeichnet, dass** das Führungselement (2) eine Höhe H zwischen 350 mm und 1500 mm, vorzugsweise zischen 500 mm und 900 mm, insbesondere 700 mm, umfasst.

6. Befestigungsvorrichtung (1) nach einem der vorhergehenden Ansprüche, **dadurch gekennzeichnet, dass** das Anschlagselement (5) als U-förmiges Profil ausgebildet ist, wobei die U-förmige Öffnung dem festen Klemmelement (3) abgewandt ist und die Basis des Profils ein Durchführungselement (21) umfasst.

7. Befestigungsvorrichtung (1) nach einem der vorhergehenden Ansprüche, **dadurch gekennzeichnet, dass** das verschiebbare Klemmelement (4) um eine, der Längsausdehnung des Anschlagselements (5) parallelen Achse (16) kippbar ist.

8. Befestigungsvorrichtung (1) nach einem der vorhergehenden Ansprüche, **dadurch gekennzeichnet, dass** das festen Klemmelement (3) mindestens eine Fläche (9), insbesondere drei Flächen (9), umfasst, wobei mindestens eine Fläche (9) als Jochträgerklemmfläche (12) oder als Sattelträgerklemmfläche (13) ausgebildet ist.

9. Befestigungsvorrichtung (1) nach einem der vorhergehenden Ansprüche, **dadurch gekennzeichnet, dass** die Sattelträgerklemmfläche (13) mindestens eine, vorzugsweise zwei, zum verschiebbaren Klemmelement (4) hingeneigte, Teilfläche (11) umfasst.

10. Befestigungsvorrichtung (1) nach einem der vorhergehenden Ansprüche, **dadurch gekennzeichnet, dass** das Fallschutznetzbefestigungselement (6) einen Haken umfasst.

11. Befestigungsvorrichtung (1) nach einem der vorhergehenden Ansprüche, **dadurch gekennzeichnet, dass** die Befestigungsvorrichtung (1) Stahl, vorzugsweise verzinktem Stahl umfasst.

12. Verfahren zum Anbringen einer Befestigungsvorrichtung (1) nach einem der Ansprüche 1-11, an mindestens einem Träger (101), **dadurch gekennzeichnet, dass** mindestens eine Fläche (9) des festen Klemmelements (3) auf einer Trägeroberseite positioniert wird und das verschiebbare Klemmelement (4) anschliessend durch die Keilvorrichtung (7) zwischen einer Trägerunterseite und dem Anschlagelement eingeklemmt wird, wodurch die Befestigungsvorrichtung (1) den Träger (101) zwischen dem festen Klemmelement (3) und dem verschiebbaren Klemmelement (4) einklemmt.

13. Verfahren zum Lösen einer Befestigungsvorrichtung (1) gemäss einem der Ansprüche 1-11, von mindestes einem Träger (101), **dadurch gekennzeichnet, dass** das verschiebbaren Klemmelements (4) gelöst wird und die Befestigungsvorrichtung (1) vom Träger (101) entfernt wird.

14. Verwendung einer Befestigungsvorrichtung (1) gemäss einem der Ansprüche 1-11 zur Befestigung eines Fallschutznetzes.

15. Absturzsicherungsvorrichtung umfassend mindestens ein Fallschutznetz und mindestens vier Befestigungsvorrichtungen (1) nach einem der Ansprüche 1-11.
